# EUROPÄISCHE PATENTSCHRIFT

(11) **EP 1 140 391 B1**
(45) Veröffentlichungstag und Bekanntmachung des Hinweises auf die Patenterteilung: **18.06.2003**
(21) Anmeldenummer: 00901067.9
(22) Anmeldetag: 07.01.2000
(51) Int. Cl.: B22D 11/10, B22D 41/005, B22D 41/015, H05B 6/38, B22D 11/16

(54) **VERFAHREN UND VORRICHTUNG ZUM EINSTELLEN UND/ODER HALTEN DER TEMPERATUR EINER SCHMELZE, BEVORZUGT EINER STAHLSCHMELZE BEIM STRANGGIESSEN**
METHOD AND DEVICE FOR CONTROLLING AND/OR MAINTAINING THE TEMPERATURE OF A MELT, PREFERABLY OF A STEEL MELT DURING CONTINUOUS CASTING
PROCEDE ET DISPOSITIF POUR REGLER ET/OU MAINTENIR LA TEMPERATURE D'UNE MASSE EN FUSION, EN PARTICULIER D'ACIER EN FUSION LORS DE LA COULEE EN CONTINU

(30) Priorität: 13.01.1999 DE 19900915
(43) Veröffentlichungstag der Anmeldung: 10.10.2001
(73) Patentinhaber: SMS Demag Aktiengesellschaft, 40237 Düsseldorf (DE); DIDIER-WERKE AG, 65189 Wiesbaden (DE)
(72) Erfinder: GROTHE, Horst, D-41564 Kaarst (DE); REIFFERSCHEID, Markus, D-40883 Ratingen (DE); BRÜCKNER, Raimund, D-65227 Niedernhausen-Engenhahn (DE); SCHMITT, Karl-Heinz, D-55494 Dichtelbach (DE)
(74) Vertreter: Valentin, Ekkehard, Dipl.-Ing.
(86) Internationale Anmeldenummer: EP0000058
(87) Internationale Veröffentlichungsnummer: WO00041829

(56) Entgegenhaltungen:
- EP-A- 0 755 741
- DE-A- 19 752 548
- US-A- 4 469 162
- US-A- 5 084 089
- PATENT ABSTRACTS OF JAPAN vol. 014, no. 501 (M-1043), 2. November 1990 (1990-11-02) & JP 02 207949 A (SUMITOMO HEAVY IND LTD), 17. August 1990 (1990-08-17)
- PATENT ABSTRACTS OF JAPAN vol. 016, no. 034 (M-1204), 28. Januar 1992 (1992-01-28) & JP 03 243254 A (NKK CORP), 30. Oktober 1991 (1991-10-30)
- PATENT ABSTRACTS OF JAPAN vol. 009, no. 132 (M-385), 7. Juni 1985 (1985-06-07) & JP 60 015054 A (ISHIKAWAJIMA HARIMA JUKOGYO KK), 25. Januar 1985 (1985-01-25)

## Beschreibung

Die Erfindung betrifft ein Verfahren zum Einstellen und/oder Halten der Temperatur einer Schmelze bevorzugt einer Stahlschmelze, wobei die Temperatur der Schmelze in einem Gefäss gemessen, das Messergebnis mit einem vorgebbaren Temperaturbereich in Form von SOLL-Werten verglichen und der Schmelze durch elektrische Induktion einer Induktionsspule soviel Wärme zugeführt oder mittels einer Kühleinrichtung entzogen wird, dass die Temperatur der Schmelze innerhalb des SOLL-Bereiches liegt. Die Erfindung betrifft auch eine Vorrichtung zur Durchführung des Verfahrens.

Beim Stranggießen, insbesondere von Stahl, wird im Verteilergefäß, im folgenden auch als Tundish bezeichnet, aus Qualitäts- und Betriebsgründen eine möglichst gleichmäßige Temperatur der Schmelze, bzw. die Einhaltung eines engen Temperaturfensters, angestrebt. Aufgrund der Temperaturverluste der Schmelze in der Pfanne, beim Überführen aus der Pfanne in den Verteiler und im Verteiler selbst, ist die Gießdauer zeitlich beschränkt.

Durch den Einbau einer Vorrichtung zur Temperaturregelung der Schmelze im Verteilergefäß können unterschiedliche Schmelzentemperaturen in den Pfannen im Verteiler ausgeglichen und die mögliche Gießzeit verlängert werden. Die Vorteile einer solchen Vorrichtung liegen weiterhin in einer größeren Flexibilität bei Gießstörungen und vor allem in der Vergleichmäßigung des Temperatumiveaus im Tundish. Hiervon werden Qualitätsvorteile beim Stranggießprodukt erwartet. Auch ein Gießen näher am Liquidus wird möglich.

Bekannte Vorrichtungen zum Einstellen der Temperatur im Verteiler sind bspw. Plasmaheizungen, die üblicherweise oberhalb des Verteilers positioniert werden. Das Prinzip der Plasmaheizung besteht darin, in einer vertikal dem Tundish-Füllstand folgenden Kammer mit Elektroden einen Lichtbogen auf eine freie Metallfläche zu übertragen. Der Lichtbogen wird mit Argon stabilisiert-daher der Begriff Plasma. Im Bereich der Kammer entsteht ein heißer Fleck an dem der Stahl entweder über Dämme und Wehre oder zusätzliche anzubringende Spülvorrichtungen, z. B. poröse, für Gas durchlässige Bodenspülsteine, vorbeigeführt werden muß.

Nachteilig bei dieser Verfahrensvariante ist die notwendige freie Oberfläche der Schmelze innerhalb der Kammer, so daß mit physikalischen und chemischen Wechselwirkungen zwischen Kammeratmosphäre und Schmelze zu rechnen ist. Aufgrund der sehr hohen Temperaturen im Lichtbogen setzt innerhalb der Kammer Dampf- und Staubbildung ein.
Weiterhin sind induktive Tundish-Heizungen bekannt, bei welchen zwischen sogenannten Tiegelinduktoren und Rinnen- bzw. Kanalinduktoren unterschieden wird, die zumeist fest angeflanscht mit der Konstruktion des Verteilers verbunden sind. Dabei sind die Rinneninduktoren gegenüber den Tiegelinduktoren vergleichsweise aufwendig in Fertigung und Wartung.

Die US-A-5 084 089 beschreibt an einem vertieften Bereich eines Verteilers außen ortsfest angeordnete Induktionsspulen und eine in die Schmelze im Verteiler eintauchende Kühleinrichtung zur Regulierung der Schmelzentemperatur.

Vorteile der induktiven Heizung ergeben sich durch fehlenden Kontakt mit der Schmelze, sowie durch die mit dem induzierten elektromagnetischen Wechselfeld einhergehende Krafterzeugung in der Schmelze, die zu einer Rührbewegung der Schmelze und damit zu einer schnelleren Wärmeverieilung innerhalb des Verteilergefäßes sorgt. Nachteile der bisher ausgeführten induktiven Tundish-Heizungen ergeben sich aus dem festen Anbringen an den Tundish, die sich negativ auf die Flexibilität auswirkt. Auch der notwendige Wartungs- und Instandhaltungsaufwand ist erheblich.

Die nicht vorveröffentlichte Patentanmeldung DE 197 52 548 A1 betrifft ein Verfahren zum Einstellen und Halten der Temperatur, insbesondere einer Stahlschmelze, in engen Temperaturgrenzen über die Gießzeit beim Stranggießen, wobei das Absinken der Temperatur durch Erwärmen kompensiert wird. Verbessert wird das Verfahren dadurch, daß die Temperatur der Schmelze am Auslauf des Verteilergefäßes gemessen, das Meßergebnis mit der vorgegebenen unteren Temperaturgrenze verglichen und die Schmelze bei Erreichen oder Unterschreiten des Grenzwertes so lange erwärmt wird, bis die Temperatur wieder innerhalb des Sollwert-Bereiches liegt. Dabei wird auch eine Erwärmung der Schmelze durch eine induktiv arbeitende Heizvorrichtung erwähnt, ohne daß die hierfür erforderlichen Mittel bzw. eine entsprechende Vorrichtung beschrieben sind.

Das Dokument EP 0 657 236 A1 beschreibt eine für einen Chargenbetrieb ausgelegten, kippbaren Gießbehälter zum Gießen einer Metallschmelze mit einer induktiven Heizung. Diese umfaßt eine mit einem einstellbaren Abstand, parallel zum Metallspiegel angeordnete, in vertikaler Richtung nachführbare, flache kreisförmige Induktionsspule, durch welche die Schmelze durch direktes Ankoppeln des induzierten elektromagnetischen Wecheselfeldes berührungslos beheizt wird. Da der Wirkungsgrad des induktiven Feldes mit zunehmendem Abstand der Induktionsspule zur Schmelze stark abnimmt, ist der Abstand möglichst gering zu halten. Dazu ist ein Betrieb ohne Abdeckschlacke notwendig, wodurch ein direkter Kontakt zwischen Schmelze und Atmosphäre entsteht.

Die beschriebene Vorrichtung ist schon aufgrund der Auslegung als Chargenreaktor für den kontinuierlichen Betrieb eines Verteilergefäßes beim Stranggießen ungeeignet. Außerdem ist ein Betrieb unter Atmosphärenzutritt bei Stahl wegen der sofort einsetzenden physikalischen und chemischen Reaktionen zwischen Stahlschmelze und Atmosphäre nicht möglich.

Beide Vorveröffentlichungen beschreiben nur Vorrichtungen bzw. Verfahren zum Aufheizen der Metallschmelze, wodurch einer Regelung der Schmelzentemperatur enge Grenzen gesetzt sind.

Ausgehend vom vorgenannten Stand der Technik liegt der Erfindung die Aufgabe zugrunde, ein Verfahren der im Oberbegriff von Anspruch 1 genannten Art sowie eine zu dessen Durchführung geeignete Vorrichtung anzugeben, welche unter Vermeidung der beim Stand der Technik bestehenden Nachteile und Schwierigkeiten eine technisch unkomplizierte, flexible und damit wirtschaftlich vorteilhafte Temperaturregelung einer Metallschmelze in einem Verteilergefäß ermöglicht.

Zur Lösung der Aufgabe wird mit der Erfindung vorgeschlagen, daß bei einem Verfahren der im Oberbegriff von Anspruch 1 genannten Art zur Regulierung der Schmelzentemperatur die in einem feuerfesten, bodenseitig geschlossenen Formteil aufgenommene Induktionsspule in die Schmelze eingetaucht wird. Die Heizleistung der Vorrichtung, im folgenden auch als Heizstab bezeichnet, wird durch die Stromstärke des die Induktionsspule durchfließenden Stromes geregelt. Die Induktionsspule wird durch ein Kühlfluid, bevorzugt Luft, von innen und/oder außen gekühlt.

Dabei sieht das Verfahren vor, daß der Schmelze Wärme durch Wärmeleitung von der Wandung des Formteils übertragen wird, das seinerseits an das induzierte elektromagnetische Wechselfeld ankoppelt.

Alternativ kann der Schmelze Wärme durch Ankoppeln des elektromagnetischen Wechselfeldes zugeführt werden. Auch kann der Schmelze mittels Wärmeleitung durch die Wandung des Formteils Wärme entzogen werden.

Die Erfindung umfaßt weiterhin eine Vorrichtung zur Durchführung des Verfahrens nach der Erfindung, wobei das Formteil mit einem induktiv ankoppelbaren, feuerfesten, bodenseitig geschlossenen Rohr ausgebildet ist, das die Induktionsspule austauschbar sowie eine Fluidkühlung, insbesondere Luftkühlung, aufnimmt, in die Schmelze eintauchbar angeordnet ist und am oberen Ende Auslässe zur Durchführung der fluidgekühlten Stromleiter sowie Anschlüsse zum Zu- und Abführen von gegebenenfalls zusätzlichem Kühlfluid aufweist.

Weitere Einzelheiten und Merkmale der Erfindung ergeben sich aus der nachstehenden Erläuterung eines in den Zeichnungen schematisch dargestellten Ausführungsbeispieles.

Es zeigen:
- Figur 1: Einen Heizstab nach der Erfindung, im Längsschnitt
- Figur 2a: den Heizstab in Seitenansicht im Zusammenwirken mit einem Manipulator
- Figur 2b: den Heizstab in Seitenansicht mit einem anderen Manipulator
- Figur 3a: einen Schnitt in Seitenansicht durch einen Verteiler mit in die Schmelze eingetauchten Heizstäben sowie mit einem Temperaturfühler im Zusammenwirken mit einer Einrichtung zur Regelung der Temperatur der Schmelze
- Figur 3b: einen Verteiler gemäß Figur 3a in Draufsicht
- Figur 4a: einen Schnitt in Seitenansicht durch einen anders ausgestalteten Verteiler
- Figur 4b: eine Anordnung gemäß Figur 4a in Draufsicht
- Figur 5a: eine Anordnung im Schnitt durch V-V in Figur 5b bei alternativer Verteilerform mit eingetauchten Heizstäben in Führung mittels eines auf der Gießbühne installierten Ständers
- Figur 5b: eine Anordnung gemäß Figur 5a in Draufsicht.

Der in Fig. 1 gezeigte Heizstab 20 zur Durchführung des Verfahrens nach der Erfindung umfaßt eine Induktionsspule 1 eines innen mit Fluid 45, 45' gekühlten, stromdurchflossenen Leiters 2 mit einer Anzahl Windungen 3 entlang einer vertikalen Achse y-y mit im Vergleich zur Spulenlänge L relativ kleinem Windungsdurchmesser D in einem feuerfesten Formteil 24. Das Formteil 24 besitzt einen geschlossenen Boden 15 und nimmt unter Ausbildung eines rohrförmigen Hohlraums in Form einer Hülse 24 und Freilassung vertikaler Kühlkanäle 9 die Induktionsspule 1 austauschbar auf. Am oberen Ende sind Auslässe 17 zur Durchführung der innen gekühlten Stromleiter 2 sowie Anschlüsse 18 zum Zuund Abführen von zusätzlichem Kühlfluid und Halteelemente 14 zur Anlenkung von Gestängearmen 23 eines Manipulators 16 vorgesehen.

Die Hülse bzw. Wandung 24 des Heizstabes 20 besteht aus einem an das elektromagnetische Wechselfeld der Induktionsspulen 1 ankoppelbaren Feuerfestmaterial (vgl. z.B. EP 0 526 718 B1). Der Wärmeübergang erfolgt über Wärmeleitung von der Wandung 20 in die Schmelze 10. Zudem kann der Schmelze 10 über eine Veränderung des induzierten Wechselfeldes durch direktes Ankoppeln Wärme zugeführt werden. Aufgrund besonderer Eigenschaften des Hülsenmaterials 24 kann dieses ohne Fremdheizung und ohne Vorhandensein von umgebendem ankoppelbarem Material induktiv geheizt werden.

Fig. 1 zeigt weiter einen Ausschnitt aus einem Verteiler 11 mit darin enthaltener flüssiger Stahlschmelze 10 und einer darauf schwimmenden Schlackenschicht 22. Das Material der Hülse 24 verhält sich gegenüber der Stahlschmelze 10 weitgehend inert, ist jedoch im Bereich der Schlackenschicht 22 mit einem zusätzlichen Schlackenschutzmantel 25 gegen mechanischen und chemischen Verschleiß verstärkt. Der Boden des Verteilers 11 wird von einem Stahlmantel 19 mit einer Feuerfestauskleidung 21 gebildet. Die regelbare Zuführung von Wechselstrom zur Induktionsspule 1 ist symbolisch mit 33 gekennzeichnet.

In den weiteren Figuren 2a, 2b bis 5a, 5b sind jeweils gleiche Elemente mit gleichen Bezugsziffern gekennzeichnet.

Figur 2a zeigt den Heizstab 20 mit Schlackenschutzmantel 25 und Medienanschlüssen 18 und 33 in Verbindung mit einem Manipulator 16.

Der Manipulator 16 umfaßt eine Führungssäule 34 auf einem Stahlgerüst 32 mit einer dreh- und hebbaren Hülse 43 und ist über die Gestängearme 23 mit dem Heizstab 20 gelenkig verbunden. Der Manipulator 16 besitzt zum einen eine Hub- und Senkvorrichtung 26 in Form eines Hydraulikelements, und zum anderen eine hydraulisch betreibbare Vorrichtung 27 zum Schwenken der Gestängearme 23.

Eine alternative Vorrichtung gemäß Fig. 2b weist eine feststehende Führung 35 auf einem Stahlgerüst 32 auf, die ein zwischen Führungsrollen in vertikaler Richtung bewegliches sowie ebenfalls schwenkbares Tragelement 36 aufnimmt. Die Ziffern 26 und 27 kennzeichnen die erforderlichen Hub- bzw. Senkund Schwenkvorrichtungen.

Dem in die Schmelze 10 eintauchenden Heizstab 20 bzw. Heizstabgruppen gemäß den Figuren 3 bis 5 ist je ein Temperaturfühler 28 zugeordnet und mit einer Signalleitung 29 einer Recheneinheit 30 aufschaltbar, die über Steuerleitungen 31 die Bewegungsabläufe des Manipulators 16 und die Stromstärke 33 zur Regelung des elektromagnetischen Wechselfeldes nach Maßgabe der Temperaturmeßwerte der Schmelze 10 steuert bzw. regelt. Dies ist in dem entsprechenden Regelschema in Fig. 3a prinzipiell angedeutet. Die Recheneinheit 30 vergleicht die Meßwerte mit den Soll-Wertvorgaben und bei entsprechenden Abweichungen wird die Heizleistung der Heizstäbe 20 gesteuert. Darüber hinaus kann durch die Recheneinheit 30 mit Steuerleitungen 31 die Kühlfluidzufuhr für die Innenkühlung der Stromleiter und die Fluidkühlung der Heizstäbe 20 durch die Kühlfluidzuleitung 39 und den Kühlfluidanschiuß 18 überwacht und angesteuert werden, wodurch den Heizstäben 20 und der Schmelze 10 bei Überhitzung Wärme entzogen werden kann.

Fig. 3a zeigt weiter eine langgestreckte Bauart des Verteilers 11 mit einem Zulauf 12 für flüssigen Stahl und einem regelbaren Ablauf 13. Zwischen Zulauf 12 und Ablauf 13 ist wenigstens ein Temperaturfühler 28 angeordnet und über die Signalleitung 29 mit der Recheneinheit verbunden. Zur bevorzugten Strömungsleitung der Metallschmelze ist im Verteiler bzw. Tundish 11 eine Zwischenwand 37 mit durchströmbaren Öffnungen angeordnet, wodurch eine bessere Strömungsverteilung um die Heizstäbe 20 zur gleichmäßigeren Wärmeab- bzw. -zufuhr entsprechend der Draufsicht in Fig. 3b erzielt wird.

In den Fig. 4a und 4b ist eine andere Ausgestaltung des Verteilers 11 mit mittelseitigem Zulauf 12 für die Schmelze und zwei seitlich angeordneten regelbaren Ausläufen 13 dargestellt. Durch die Mehrfachanordnung von einzelnen steuerbaren Heizstäben 20 bzw. Heizstabgruppen und den zugeordneten Temperaturfühlern 28, ist eine noch exaktere Überwachung der Schmelzentemperatur im Verteiler 11 möglich.

In den Fig. 5a und 5b ist eine Ausgestaltung des Verteilers 11 in L-Form dargestellt. Zwischen den Zuläufen 12 und den Abläufen 13 ist zwischen jeweils zwei Temperaturfühlern 28 eine Anordnung von zwei Heizstäben 20 vorgesehen. Diese sind über gelenkig anlenkbare Gestängearme 23 mit dem Manipulator 16 verbunden und damit sowohl in vertikaler als auch in horizontaler Richtung hubund drehbeweglich angeordnet. Der Manipulator 16 ist durch ein Gestell 41 mit der Gießbühne 40 der Stranggießanlage fest verbunden. Die Anordnung zeigt im übrigen, ähnlich wie in den Fig. 2a und 2b, Hub- 26 und Schwenkvorrichtungen 27 zur Positionierung der Heizstäbe 20 innerhalb der Schmelze 10 im Verteiler 11.

Das Verfahren nach der Erfindung und die zu dessen Durchführung ausgebildete Vorrichtung entsprechend den Fig. 1 bis 5 paßt sich optimal den konstruktiven Gegebenheiten entsprechender Verteilerformen und anderer Gießbühnenaufbauten an. Damit ist ein einfaches Nachrüsten bereits bestehender Anlagen mit der Vorrichtung möglich.

### Bezugszeichenliste

- 1: Induktionsspule
- 2: Leiter
- 3: Windung
- 9: Kühlkanäle
- 10: Schmelze
- 11: Verteiler
- 12: Zulauf für Stahlschmelze
- 13: Auslauf für Stahlschmelze
- 14: Halteelement
- 15: Boden
- 16: Manipulator
- 17: Auslaß Stromleiter
- 18: Anschluß Kühlluft
- 19: Stahlmantel (Verteiler)
- 20: Heizstab
- 21: Wandung / Feuerfestauskleidung
- 22: Schlackenschicht
- 23: Gestängearm / Verstellmittel
- 24: Hülse
- 25: Schlackenschutzmantel
- 26: Hubmittel
- 27: Schwenkmittel
- 28: Temperaturfühler
- 29: Signalleitung
- 30: Recheneinheit
- 31: Steuerleitung
- 32: Stahlgerüst
- 33: Zuführung von Wechselstrom
- 34: Führungssäule
- 35: Führung
- 36: Tragelement
- 37: Zwischenwand
- 38: Kühlluft-Pumpenaggregat
- 39: Kühlluft-Leitung
- 40: Bühne
- 41: Gestell Manipulator
- 42: Soll-Wert-Eingabe
- 43: Hülse
- 44: Arm
- 45: Kühlfluid

## Patentansprüche

1. Verfahren zum Einstellen und/oder Halten der Temperatur einer Schmelze (10), bevorzugt einer Stahlschmelze, wobei die Temperatur der Schmelze (10) in einem Gefäss gemessen, das Messergebnis mit einem vorgebbaren Temperaturbereich in Form von SOLL-Werten verglichen und der Schmelze (10) durch elektrische Induktion einer Induktionsspule soviel Wärme zugeführt oder mittels einer Kühfeinrichtung entzogen wird, dass die Temperatur der Schmelze innerhalb des SOLL-Bereiches liegt,
**dadurch gekennzeichnet,**
**dass** zur Regulierung der Schmelzentemperatur die in einem feuerfesten, bodenseitig geschlossenen Formteil (24) aufgenommene Induktionsspule (1) in die Schmelze (10) eingetaucht wird.

2. Verfahren nach Anspruch 1,
**dadurch gekennzeichnet,**
**daß** der Schmelze (10) Wärme direkt durch Ankoppeln des induzierten elektromagnetischen Wechselfeldes zugeführt wird,

3. Verfahren nach Anspruch 1 oder 2,
**dadurch gekennzeichnet,**
**daß** der Schmelze (10) Wärme von der Wandung des Formteils (24) zugeführt wird, das seinerseits an das induzierte elektromagnetische Wechselfeld ankoppelt.

4. Verfahren nach Anspruch 1,
**dadurch gekennzeichnet,**
**daß** der Schmelze (10) Wärme durch Wärmeleitung bzw. Wärmetransport von der Wandung des Formteils (24) entzogen wird.

5. Verfahren nach Anspruch 1 bis 4,
**dadurch gekennzeichnet,**
**daß** die Induktionsspule (1) durch ein Kühlfluid (45), bevorzugt Luft, von innen und/oder von außen gekühlt wird.

6. Vorrichtung zur Regelung der Temperatur einer Schmelze (10), bevorzugt einer Stahlschmelze, umfassend eine Induktionsspule (1) mit einer Anzahl von Windungen (3) in einem feuerfesten Formteil (24), zur Durchführung des Verfahrens nach den Ansprüchen 1 bis 5,
**dadurch gekennzeichnet,**
**daß** das Formteil (24) mit einem induktiv ankoppelbaren, feuerfesten, bodenseitig geschlossenen Rohr (20) ausgebildet ist, das die Induktionsspule (1) austauschbar sowie eine Fluidkühlung, insb. Luftkühlung, aufnimmt, in die Schmelze (10) eintauchbar angeordnet ist und am oberen Ende Auslässe (17) zur Durchführung der fluidgekühlten Stromleiter (2) sowie Anschlüsse (18) zum Zu- und Abführen von gegebenenfalls zusätzlichem Kühlfluid aufweist.

## Claims

1. Method of setting and/or maintaining the temperature of a melt (10), preferably a steel melt, wherein the temperature of the melt (10) in a vessel is measured, the measurement result is compared with a predeterminable temperature range in the form of target values and such an amount of heat is supplied to the melt (10) by electrical induction of an induction coil or is withdrawn from the melt (10) by means of a cooling device that the temperature of the mount lies within the target range, **characterised in that** for regulation of the melt temperature the induction coil (1), which is received in a refractory shaped member (24) closed at the base, is immersed in the melt (10).

2. Method according to claim 1, **characterised in that** heat is supplied to the melt (10) directly by coupling of the induced electromagnetic alternating field.

3. Method according to claim 1 or 2, **characterised in that** heat is supplied to the melt (10) from the wall of the shaped part (24), which in turn is coupled to the induced electromagnetic alternating field.

4. Method according to claim 1, **characterised in that** heat is withdrawn from the melt (10) by heat conduction or heat transport from the wall of the shaped member (24).

5. Method according to any one of claims 1 to 4, **characterised in that** the induction coil (1) is cooled from the inside and/or the outside by a cooling fluid (45), preferably air.

6. Device for regulating the temperature of a melt (10), preferably a steel melt, comprising an induction coil (1) with a number of windings (3) in a refractory shaped member (24), for carrying out the method according to claims 1 to 5, **characterised in that** the shaped member (24) is constructed with a refractory tube (20), which can be coupled inductively, is closed at the base and receives the induction coil (1) to be exchangeable as well as a fluid cooling, in particular an air cooling, is arranged to be immersible in the melt (10) and has, at the upper end, outlets (17) for the passage of fluid-cooled current conductors (2) as well as connections (18) for the feed and discharge of optional additional cooling fluid.

## Revendications

1. Procédé pour régler et/ou maintenir la température d'une masse en fusion (10), de préférence une masse d'acier en fusion, moyennant quoi la température de la masse en fusion (10) est mesurée dans un récipient, le résultat de la mesure est comparé avec une plage de températures prédéfinissable sous la forma de valeurs THEORIQUES et de la chaleur est amenée à la masse en fusion (10) par induction électrique d'une bobine d'induction ou est enlevée au moyen d'un dispositif de refroidissement dans une quantité telle que la température de la masse en fusion se situe dans la limite de la plage THEORIQUE,
**caractérisé en ce que**,
pour la régulation de la température de la masse en fusion, la bobine d'induction (1) réceptionnée dans une pièce moulée (24) réfractaire et fermée côté fond est immergée dans la masse en fusion (10).

2. Procédé selon la revendication 1,
**caractérisé en ce que**
de la chaleur est amenée à la masse en fusion (10) directement par couplage du champ alternatif électromagnétique induit.

3. Procédé selon la revendication 1 ou 2
**caractérisé en ce que**
de la chaleur est amenée à la masse en fusion (10) de la paroi de la pièce moulée (24), qui se couple pour sa part au champ alternatif électromagnétique induit.

4. Procédé selon la revendication 1,
**caractérisé en ce que**
de la chaleur est retirée de la masse en fusion (10) par conduction de chaleur ou transport de chaleur de la paroi de la pièce moulée (24).

5. Procédé selon les revendications 1 à 4,
**caractérisé en ce que**
la bobine d'induction (1) est refroidie par un fluide de refroidissement (45), de préférence de l'air, de l'intérieur et/ou de l'extérieur.

6. Dispositif pour la régulation de la température d'une masse en fusion (10), de préférence une masse d'acier en fusion, comprenant une bobine d'induction (1) avec un certain nombre de spires (3) dans une pièce moulée (24) réfractaire, pour la réalisation du procédé selon les revendications 1 à 5,
**caractérisé en ce que**
la pièce moulée (24) est conçue avec un tuyau (20) fermé côté fond, réfractaire et pouvant être couplé au plan inductif, qui loge la bobine d'induction (1) de façon interchangeable ainsi qu'un refroidissement par fluide, en particulier un refroidissement par air, est disposé de façon à pouvoir être immergé dans la masse en fusion (10) et présente sur l'extrémité supérieure des sorties (17) pour la réalisation des conducteurs (2) refroidis par fluide et des branchements (18) pour l'arrivée et l'évacuation de fluide de refroidissement éventuellement supplémentaire.
